# EUROPÄISCHE PATENTANMELDUNG

(11) **EP 1 985 415 A2**
(43) Veröffentlichungstag der Anmeldung: **29.10.2008**
(21) Anmeldenummer: 08154132.8
(22) Anmeldetag: 07.04.2008
(51) Int. Cl.: B25H 3/02

(54) **Ein Aufbau eines Schutzrahmens für einen Werkzeugkasten aus Metall**

(30) Priorität: 23.04.2007 DE 202007005824 U
(71) Anmelder: Yu, Ting-Ho, Taiping City (TW)
(72) Erfinder: Yu, Ting-Ho, Taiping City (TW)
(74) Vertreter: Betten & Resch

(57) **Zusammenfassung**

Die Erfindung betrifft einen Aufbau eines Schutzrahmens für einen Werkzeugkasten aus Metall, umfassend hauptsächlich einen Metallkasten und einen Schutzrahmen, wobei der Werkzeugkasten aus Metall dabei aus zwei Kastenkörpern (10A und 10B) zum Öffnen und Schließen aufgebaut ist, wobei diese beiden Kastenkörper (10A und 10B) mit einem Scharnier (11) miteinander verbunden sind, wobei auf einer Fläche der beiden Seiten und der Ecke dieses Kastens ein Riegel (12) und ein Handgriff (13) angebracht sind, wobei dieser Kasten eine untere Berührungsfläche (14) aufweist, wobei ein Schutzrahmen aus einem flexiblen Kunststoff vorgesehen ist, der mit einem Befestigungsteil (30) in die untere Verbundfläche (14) des Kastenkörpers (10A und 10B) eingepaßt werden kann.

## Beschreibung

### Hintergrund der Erfindung

### 1. Umfeld der Erfindung

Die vorliegende Erfindung betrifft einen Werkzeugkasten zum Aufbewahren von unterschiedlichen Werkzeugen, insbesondere einen Aufbau eines Schutzrahmens für einen Werkzeugkasten, der zum Abdämpfen von Aufschlägen hauptsächlich auf den Seiten und an den Ecken dieses Werkzeugkastens aus Metall angebracht ist.

### 2. Beschreibung der herkömmlichen Ausführungsform

Leute, die beschädigte Einrichtungen oder Gegenstände selber reparieren wollen, wollen üblicherweise die Reparaturarbeiten erleichtern, indem sie sich einen eigenen Werkzeugkasten anschaffen, in dem sie unterschiedliche Werkzeuge aufbewahren können. Beim Verkauf von einigen Werkzeugen werden diese üblicherweise in einem Werkzeugkasten angeboten, damit diese Werkzeuge leicht und praktisch mitgenommen und aufbewahrt werden können. Ein solcher Werkzeugkasten ist normalerweise aus Metall oder aus Plastik geformt. Durch die Verwendung von Kunststoff werden auch die Kosten gesenkt. Wenn jedoch der aus Kunststoff hergestellte Werkzeugkasten, in dem sich Werkzeug mit einem schwereren Gewicht befindet, auf den Boden fällt, kann es leicht beschädigt und zum Aufbewahren bald nicht mehr verwendet werden. Dies ist ein deutlicher Nachteil eines Werkzeugkastens aus Kunststoff. Ein Werkzeugkasten aus Metall wird eher weniger beschädigt, wenn dieser auf den Boden gefallen lassen wird, aber die Seiten und Ecken könnten dennoch beschädigt werden, wobei dies nach dem Aufschlag zu scharfen und kantenreichen Oberflächen führte, an denen sich der Benutzer leicht verletzen konnte. Dies stellt eindeutig einen Nachteil des Werkzeugkastens aus Metalls dar. Außerdem kann wegen der beschädigten Farbbeschichtung die Oberfläche dieses Werkzeugkastens leicht korrodiert werden. Ein unsachgemäßer Gebrauch dieses Werkzeugkastens aus Metall mit seinen scharfen Kanten und Ecken kann zudem ebenfalls die Oberfläche von anderen Gegenständen durch einen versehentlichen Aufschlag beschädigen. Mit der vorliegenden Erfindung sollen daher diese oben beschriebenen Nachteile des herkömmlichen Werkzeugkastens aus Metall beseitigt werden.

### Zusammenfassung der Erfindung

Das Hauptziel der vorliegenden Erfindung besteht in der Schaffung eines Aufbaus eines Schutzrahmens für einen Werkzeugkasten aus Metall. Beim Formen des Werkzeuges aus Metall weist dieser auf seinen Seiten und Ecken untere Berührungsflächen auf. Diese Berührungsfläche dient zum Installieren eines flexibel geformten Schutzrahmens aus Kunststoff. Damit wird ein Aufbau eines Schutzrahmens für einen Werkzeugkasten geschaffen, um so diesen Werkzeugkasten bei Aufschlägen vor Verformungen, Beschädigungen und Verfärbungen besser zu schonen.

Ein weiteres Ziel der vorliegenden Erfindung besteht in der Schaffung eines Aufbaus eines Schutzrahmens für einen Werkzeugkasten, wobei die Berührungsfläche für den flexibel geformten Schutzrahmen aus Kunststoff mit einer hervorstehenden Unterlage versehen ist, mit dem verhindert wird, dass der Werkzeugkasten aus Metall beim Hinsetzen auf eine ebene Oberfläche wegrutschen kann.

Zum Erzielen dieses oben genannten Zieles besteht der Aufbau des Schutzrahmens für einen Werkzeugkasten aus Metall nach der vorliegenden Erfindung aus einem Kasten und aus einem Schutzrahmen. Dieser Werkzeugkasten aus Metall ist allgemein ähnlich wie dejeniger von unbekannter Technologie und besteht aus zwei Kastenkörper, so dass er leicht geöffnet und geschlossen werden kann. Dabei weisen diese untere Berührungsflächen auf den Seiten und an den Ecken auf. Ein flexibler Schutzrahmen aus Kunststoff ist so geformt, dass dieser mit der unteren Berührungsfläche des Kastenkörpers übereinstimmt, damit dieser fest und sicher in die Berührungsfläche installiert werden kann. Beide Seiten dieses Schutzrahmens werden dabei beim Formen mit hervorstehenden Unterlagen versehen. Mit einem Befestigungsteil in dieser Unterlage wird der Schutzrahmen auf die untere Berührungsfläche des Kastenkörpers befestigt. Daher soll mit der vorliegenden Erfindung ein Aufbau eines Schutzrahmens für einen Werkzeugkasten aus Metall geschaffen werden.

### Kurzbeschreibung der Zeichnungen

Fig. 1 zeigt eine Darstellung des Aufbaus eines Schutzrahmens für einen Werkzeug aus Metall nach der vorliegenden Erfindung im auseinandergenommenen Zustand.
Fig. 2 zeigt eine zweidimensionale Ansicht eines erfindungsgemäßen Schutzrahmens.
Fig. 3 zeigt eine in der Fig. 2 gezeigte Ansicht im Querschnitt in A-Richtung.
Fig. 4 zeigt eine Queransicht der Berührungsfläche des Kastenkörpers des zusammengesetzten Schutzrahmens.
Fig. 5 zeigt eine Ausführungsfonn des erfindungsgemäßen Aufbaus eines Schutzrahmens für einen Werkzeugkasten aus Metall.

### Zeichnung mit Spezifikationen:

(1) Die genannte Zeichnung: Fig. 2
(2) Beschreibung der Symbole:

| | | | | | |
|---|---|---|---|---|---|
| 10 | Werkzeugkasten | 10A | Kastenkörper | 10B | Kastenkörper |
| 11 | Scharnier | 14 | Verbundfläche | 20 | Schutzrahmen |
| 21 | Unterlage | 22 | Verbindungsloch | 30 | Befestigungsteil |

### Detaillierte Beschreibung der bevorzugten Ausführungsform

Mit der folgenden detaillierten Beschreibung mit den Bezugsziffern zur Bezeichnung der Einzelteile sollen die Merkmale und Funktionen beschrieben werden:

Die Fig. 1 und die Fig. 5 stellen eine Abbildung eines Aufbaus eines Schutzrahmens für einen Werkzeugkasten aus Metall nach der vorliegenden Erfindung dar. Dieser Aufbau eines Schutzrahmens eines Werkzeugkastens aus Metall besteht aus einem Werkzeugkasten 10 aus Metall und aus einem Schutzrahmen 20. Dieser Werkzeug 10 ist allgemein von einer unbekannten Technologie ähnlich und aus mit einem Scharnier 11 verbundenen zwei Kastenkörper 10A und 10B zum Öffnen und Schließen sowie mit einem Riegel 12 und einem Handgriff 13 aufgebaut. Auf einer Seite der beiden Kastenkörper 10A und 10B sind zwei Riegel 12 und ein Handgriff 13 montiert. Die vorliegende Erfindung weist zudem auf den beiden Seiten der beiden Kastenkörper 10A und 10B eine untere Berührungsfläche 14 auf. Die Fig. 2 und die Fig. 3 zeigt eine zweidimensionale bzw. eine Queransicht des erfindungsgemäßen Schutzrahmens. Der Schutzrahmen 20 ist aus flexiblem Kunststoff geformt, damit dessen Form fest und sicher in die untere Berührungsfläche 14 der beiden Kastenkörper 10A und 10B eingeführt und befestigt werden kann. Die Oberfläche der beiden Seiten des Schutzrahmens 20 ist mit einer hervorstehenden Unterlage 21 geformt. Die Mitte dieser Unterlage 21 ist mit einem Verbindungsloch 22 versehen. Wie dies in der Fig. 4 und in der Fig. 5 gezeigt ist, ist der Schutzrahmen 20 mit dem Befestigungsteil 30 innerhalb des Verbindungsloches 22 der Unterlage 21 auf der unteren Verbundfläche 14 des Kastenkörpers 10A und 10B befestigt. Auf diese Weise soll der erfindungsgemäße Aufbau eines Schutzrahmens für einen Werkzeugkasten aus Metall hergestellt werden.

Aus der obigen Beschreibung geht hervor, dass der Aufbau des Schutzrahmens für einen Werkzeugkasten aus Metall nach der vorliegenden Erfindung die folgenden praktischen Merkmale aufweist:
Erstens ist der Schutzrahmen aus flexiblem Kunststoff geformt und auf der Oberfläche der Seriten und Ecken des Werkzeugkastens geformt, um so diesen Werkzeugkasten bei einem möglichen Aufschlag vor Verformungen und Beschädigungen der Farbbeschichtung zu schonen.
Zweitens kann mit dem Schutzrahmen, der mit flexiblem Kunststoff hergestellt und auf die Oberfläche auf den Seiten und Ecken des Werkzeugkastens aus Metall befestigt ist, ein Aufschlagen selbst bei Mißbrauch verhindert werden, da dank mit diesem Schutzrahmen aus Kunststoff mögliche Beschädigungen durch ungewollte Aufschläge verhindert werden können.
Drittens kann mit dem aus Kunststoff geformte und auf der Oberfläche auf beiden Seiten und auf den Ecken des Werkzeugkastens aus Metall befestigte Schutzrahmen ein Verrutschen dieses Werkzeugkastens dank der hervorstehenden Unterlage verhindert werden, wenn dieser auf eine ebene Oberfläche gestellt wird.
Mit der obigen Darstellung und Beschreibung soll lediglich eine bevorzugte Ausführungsform nach der vorliegenden Erfindung dargelegt werden. Ähnliche Darstellungen der vorliegenden Erfindung liegen diesen Modifizierungen zugrunde und sollen ebenfalls in den Bereich der nachstehenden Schutzansprüche fallen.

### Beschreibung der Hauptkomponenten

| | | | | | |
|---|---|---|---|---|---|
| 10 | Werkzeugkasten | 10A | Kastenkörper | 10B | Kastenkörper |
| 11 | Scharnier | 12 | Riegel | 13 | Handgriff |
| 14 | Verbundfläche | 20 | Schutzrahmen | 21 | Unterlage |
| 22 | Verbindungsloch | 30 | Befestigungsteil | | |

## Patentansprüche

1. Ein Aufbau eines Schutzrahmens für einen Werkzeugkasten aus Metall, umfassend hauptsächlich einen Metallkasten und einen Schutzrahmen, wobei der Werkzeugkasten aus Metall dabei aus zwei Kastenkörpern (10A und 10B) zum Öffnen und Schließen aufgebaut ist, wobei diese beiden Kastenkörper (10A und 10B) mit einem Scharnier (11) miteinander verbunden sind, wobei auf einer Fläche der beiden Seiten und der Ecke dieses Kastens ein Riegel (12) und ein Handgriff (13) angebracht sind, wobei dieser Kasten eine untere Berührungsfläche (14) aufweist, wobei ein Schutzrahmen aus einem flexiblen Kunststoff vorgesehen ist, der mit einem Befestigungsteil (30) in die untere Verbundfläche (14) des Kastenkörpers (10A und 10B) eingepaßt werden kann.

2. Der Aufbau eines Schutzrahmens für einen Werkzeugkasten aus Metall nach Anspruch 1, **dadurch gekennzeichnet, dass** der aus Kunststoff geformte Schutzrahmen auf seiner Oberfläche mit einer hervorstehenden Unterlage (21) versehen ist, wobei die Mitte dieser hervorstehenden Unterlage (21) mit einem Verbindungsloch (22) versehen ist.

3. Der Aufbau eines Schutzrahmens für einen Werkzeugkasten aus Metall nach Anspruch 1 oder 2, **dadurch gekennzeichnet, dass** mit einem Befestigungsteil (30) innerhalb eines Verbindungslochs (22) auf der Verbundfläche (14) der Schutzrahmen (20) auf der unteren Verbundfläche des Kastenkörpers (10A und 10B) befestigt werden kann.
